# EUROPÄISCHE PATENTSCHRIFT

(11) **EP 2 004 985 B1**
(45) Veröffentlichungstag und Bekanntmachung des Hinweises auf die Patenterteilung: **08.04.2015**
(21) Anmeldenummer: 07704539.1
(22) Anmeldetag: 13.02.2007
(51) Int. Cl.: F02M 55/00, F02M 55/02

(54) **LEITUNGSVERBINDUNG EINER KRAFTSTOFFEINSPRITZEINRICHTUNG FÜR EINE BRENNKRAFTMASCHINE**
LINE CONNECTION OF A FUEL INJECTION DEVICE FOR AN INTERNAL COMBUSTION ENGINE
JONCTION DE CONDUITS D'UN DISPOSITIF D'INJECTION DE CARBURANT POUR UN MOTEUR À COMBUSTION INTERNE

(30) Priorität: 30.03.2006 DE 102006014771
(43) Veröffentlichungstag der Anmeldung: 24.12.2008
(73) Patentinhaber: Robert Bosch GmbH, 70442 Stuttgart (DE)
(72) Erfinder: PAUER, Thomas, 71691 Freiberg (DE); BOECKING, Friedrich, 70499 Stuttgart (DE)
(86) Internationale Anmeldenummer: PCT/EP2007/051363
(87) Internationale Veröffentlichungsnummer: WO 2007/113036

(56) Entgegenhaltungen:
- EP-A- 1 529 954
- EP-A1- 0 889 231
- WO-A-01/71179
- WO-A-94/20746
- WO-A-2004/027249
- JP-A- 2001 280 217
- US-A1- 2002 190 521

## Beschreibung

### Stand der Technik

Die Erfindung geht aus von einer Kraftstoffeinspritzeinrichtung für eine Brennkraftmaschine nach der Gattung des Anspruchs 1, wie in der WO 94/20746 offenbart.

Eine solche Kraftstoffeinspritzeinrichtung ist durch die EP 1 260 704 A bekannt. Diese Kraftstoffeinspritzeinrichtung weist wenigstens eine Hochdruckleitung und einen mit dieser verbundenen Injektor auf, durch den in einem Zylinder der Brennkraftmaschine Kraftstoff eingespritzt wird. Die Hochdruckleitung weist in ihrem Umfang für jeden Injektor eine Öffnung auf, die mit einer in einem Gehäuse des Injektors verlaufenden Zulaufbohrung über eine zusätzliche Verbindungsleitung in Verbindung steht. Die Verbindungsleitung ist dabei einerseits mit der Hochdruckleitung und andererseits mit dem Gehäuse des Injektors verbunden. Wegen der für jeden Injektor vorgesehenen zusätzlichen Verbindungsleitung erfordert diese bekannte Kraftstoffeinspritzeinrichtung einen großen Fertigungs- und Montageaufwand.

### Vorteile der Erfindung

Die erfindungsgemäße Kraftstoffeinspritzeinrichtung mit den Merkmalen gemäß Anspruch 1 hat demgegenüber den Vorteil, dass die Hochdruckleitung direkt an einem Gehäuse des Injektors befestigbar ist und somit keine zusätzliche Verbindungsleitung erforderlich ist und somit der Fertigungs- und Montageaufwand der Kraftstoffeinspritzeinrichtung verringert ist.

In den abhängigen Ansprüchen sind vorteilhafte Ausgestaltungen und Weiterbildungen der erfindungsgemäßen Kraftstoffeinspritzeinrichtung angegeben. Die Ausbildung gemäß Anspruch 1 und 2 ermöglicht eine sichere Abdichtung des Übergangs von der Öffnung der Hochdruckleitung zur Mündung der Zulaufbohrung ohne dass ein zusätzliches Dichtelement erforderlich ist. Die Ausbildung gemäß Anspruch 4 ermöglicht eine Verringerung der Belastung der Hochdruckleitung. Die Ausbildung gemäß Anspruch 5 ermöglicht eine Versteifung der Hochdruckleitung in deren Verbindungsbereich mit dem Injektor und außerdem eine Dämpfung von Druckschwingungen in der Hochdruckleitung und/oder in der Verbindung zum Injektor.

### Offenbarung der Erfindung

### Zeichnung

Mehrere Ausführungsbeispiele der Erfindung sind in der Zeichnung dargestellt und in der nachfolgenden Beschreibung näher erläutert. Es zeigen Figur 1 eine Kraftstoffeinspritzeinrichtung für eine Brennkraftmaschine in schematischer Darstellung in einer Seitenansicht. Figur 2 den Teil der Kraftstoffeinspritzeinrichtung im Schnitt entlang Linie II-II in Figur 1 gemäß einem ersten Ausführungsbeispiel, Figur 3 den Teil in einem Schnitt entlang Linie VI-VI in Figur 2 und Figur 4 den Teil im Schnitt entlang Linie II-II in Figur 1 gemäß einer modifizierten Ausführung.

### Beschreibung der Ausführungsbeispiele

In den Figuren 1 bis 4 ist eine Kraftstoffeinspritzeinrichtung für eine Brennkraftmaschine vorzugsweise eines Kraftfahrzeugs dargestellt. Die Brennkraftmaschine ist vorzugsweise eine selbstzündende Brennkraftmaschine und weist mehrere Zylinder 6 auf, die in Reihe oder v-förmig angeordnet sein können. Die Kraftstoffeinspritzeinrichtung weist eine Förderpumpe 10 auf, durch die Kraftstoff aus einem Vorratsbehälter 12 zu wenigstens einer Hochdruckpumpe 14 gefördert wird. Durch die Hochdruckpumpe 14 wird Kraftstoff unter Hochdruck zu Injektoren 16 gefördert, wobei an jedem Zylinder 6 jeweils ein Injektor 16 angeordnet ist, durch den in den Zylinder Kraftstoff eingespritzt wird. Jeder Injektor 16 umfasst ein Kraftstoffeinspritzventil und einen elektrisch betätigten Aktor, durch den das Öffnen und Schließen des Kraftstoffeinspritzventils und damit die Kraftstoffeinspritzung gesteuert wird.

Mit der Hochdruckpumpe 14 ist eine Hochdruckleitung 20 verbunden, durch die der von der Hochdruckpumpe 14 geförderte Kraftstoff zu den Injektoren 16 geleitet wird. Es kann vorgesehen sein, dass eine einzige durchgehende Hochdruckleitung 20 alle Injektoren 16 mit der Hochdruckpumpe 14 und die Injektoren 16 untereinander verbindet. Bei einer Brennkraftmaschine mit v-förmiger Zylinderanordnung sind dabei die Injektoren 16 einer Zylinderbank durch jeweils eine Hochdruckleitung 20 mit der Hochdruckpumpe 14 und untereinander verbunden. Alternativ kann auch vorgesehen sein, dass mehrere separate Hochdruckleitungen 20 vorgesehen sind, die wenigstens einen Injektor 16 mit der Hochdruckpumpe 14 und/oder wenigstens zwei benachbarte Injektoren 16 miteinander verbinden. Die rohrförmig ausgebildete Hochdruckleitung 20 ist mit jedem Injektor 16 direkt verbunden, wobei nachfolgend mehrere Ausführungsbeispiele für die Verbindung der Hochdruckleitung 20 mit dem Injektor 16 beschrieben werden.

In den Figuren 2 und 3 ist die Verbindung der Hochdruckleitung 20 mit dem Injektor 16 gemäß einem ersten Ausführungsbeispiel dargestellt. Am Gehäuse 24 des Injektors 16 ist dabei eine u-förmige Aufnahme 56 für die Hochdruckleitung 20 vorgesehen, die jedoch zu der dem Brennraum abgewandten Außenseite des Injektors 16 hin offen ist. Die Aufnahme 56 ist als Schlitz in einem kreiszylinderförmigen Ansatz 58 des Gehäuses 24 des Injektors 16 ausgebildet. An der Innenfläche 60 des Gehäuses 24 am Boden der Aufnahme 56 mündet die zum Kraftstoffeinspritzventil führende Zulaufbohrung 30. Die Mündung der Zulaufbohrung 30 an der Innenfläche 60 ist von einem sich zumindest annähernd konisch verjüngenden Kragen 62 umgeben. Der nach außen weisende Endbereich des Ansatzes 58 ist mit einem Außengewinde 64 versehen.

Die Öffnung 22 in der Hochdruckleitung 20 ist derart ausgebildet, dass diese sich nach außen zumindest annähernd konisch erweitert. Die Hochdruckleitung 20 ist von außen in die Aufnahme 56 eingefügt, wobei deren Öffnung 22 auf den die Zulaufbohrung 30 des Injektors 16 umgebenden Kragen 62 aufgesetzt ist. Die Hochdruckleitung 20 wird in der Aufnahme 56 durch ein Spannelement 66 gehalten, das als eine auf das Außengewinde 64 des Ansatzes 58 aufgeschraubte Spannmutter ausgebildet ist, die zumindest mittelbar auf die Hochdruckleitung 20 wirkt. Zwischen der Spannmutter 66 und der Hochdruckleitung 20 ist ein Stützelement 68 angeordnet, das einerseits an die Oberfläche der Hochdruckleitung 20 angepasst eine konkave Vertiefung aufweist und das eine Drehbewegung der Spannmutter 66 bezüglich der Hochdruckleitung 20 ermöglicht. Beim Aufschrauben der Spannmutter 66 auf das Außengewinde des Ansatzes 58 wird über das Stützelement 68 die Hochdruckleitung 20 in die Aufnahme 56 gepresst, wobei durch die konische Ausbildung des Kragens 62 und der Öffnung 22 eine Abdichtung des Übergangs von der Hochdruckleitung 20 zur Zulaufbohrung 30 sichergestellt wird.

Wie in den Figuren 2 und 3 dargestellt kann in der Hochdruckleitung 20 im Bereich von deren Verbindung mit dem Injektor 16 ein Einsatz 70 angeordnet sein, in dem wenigstens eine, einen definierten Durchflussquerschnitt bestimmende Drosselstelle gebildet ist. Durch den Einsatz 70 wird außerdem eine Versteifung der Hochdruckleitung 20 in deren Verbindungsbereich mit dem Injektor 16 erreicht. Es kann dabei vorgesehen sein, dass eine Drosselstelle 72 in der Verbindung der Hochdruckleitung 20 mit der Zulaufbohrung 30 des Injektors 16 angeordnet ist. Alternativ oder zusätzlich kann auch vorgesehen sein, dass wenigstens eine Drosselstelle 74 im Durchgang durch die Hochdruckleitung 20 angeordnet ist, was insbesondere zweckmäßig ist, wenn durch die Hochdruckleitung 20 mehrere Injektoren 16 miteinander verbunden werden. Es kann vorgesehen sein, dass im Einsatz 70 sowohl vor als auch nach der Öffnung 22 jeweils eine Drosselstelle 74 angeordnet ist. Durch die Drosselstellen 72,74 kann die Ausbreitung von Druckwellen in der Hochdruckleitung 20 und zwischen dem Injektor 16 und der Hochdruckleitung 20 verhindert oder zumindest gedämpft werden. Der Einsatz 70 in der Hochdruckleitung 20 kann auch beim ersten oder zweiten Ausführungsbeispiel vorgesehen sein.

Bei der Ausführung gemäß den Figuren 2 und 3 ist die Öffnung 22 in der Hochdruckleitung 20 zentrisch zur Längsachse 21 der Hochdruckleitung 20 angeordnet. Bei einer in Figur 7 dargestellten modifizierten Ausführung ist die Öffnung 22 in der Hochdruckleitung 20 exzentrisch zur Längsachse 21 angeordnet. Vorzugsweise ist die Öffnung 22 derart angeordnet, dass sie zumindest annähernd tangential zur Innenwand der Hochdruckleitung 20 verläuft. Durch diese Anordnung der Öffnung 22 kann die Belastbarkeit, insbesondere die Druckbelastbarkeit der Hochdruckleitung 20 gegenüber einer zentrischen Anordnung verbessert sein.

## Patentansprüche

1. Kraftstoffeinspritzeinrichtung für eine Brennkraftmaschine mit wenigstens einer Hochdruckleitung (20) durch die Kraftstoff zu wenigstens einem Injektor (16) zugeführt wird, wobei die Hochdruckleitung (20) in ihrem Umfang zur Verbindung mit dem Injektor (16) eine Öffnung (22) aufweist, die zumindest mittelbar mit einer in einem Gehäuse (24) des Injektors (16) verlaufenden Zulaufbohrung (30) in Verbindung steht, wobei das Gehäuse (24) des Injektors (16) einen nach außen weisenden zylinderförmigen Ansatz (58) aufweist, in dem eine schlitzförmige Aufnahme (56) gebildet ist, in die die Hochdruckleitung (20) quer zu ihrer Längserstreckung eingefügt ist, wobei die Aufnahme (56) auf der der Mündung der Zulaufbohrung (30) gegenüberliegenden Seite offen ist, und wobei die Hochdruckleitung (20) mittels eines am Gehäuse (24) des Injektors (16) befestigten Spannelements (66,) derart in der Aufnahme (56) fixierbar ist, dass der Übergang von der Öffnung (22) der Hochdruckleitung (20) zur Mündung der Zulaufbohrung (30) in der Aufnahme (56) abgedichtet wird, **dadurch gekennzeichnet, dass** das Spannelement als eine auf das Außengewinde (64) des Ansatzes (58) aufgeschraubte Spannmutter (66) ausgebildet ist, die zumindest mittelbar auf die Hochdruckleitung (20) wirkt, und dass das Gehäuse (24) des Injektors (16) ein die Mündung der Zulaufbohrung (30) umgebenden Kragen (62) bildet, auf den die Hochdruckleitung (20) mit ihrer Öffnung (22) aufgesetzt ist.

2. Kraftstoffeinspritzeinrichtung nach Anspruch 1, **dadurch gekennzeichnet, dass** zwischen der Spannmutter (66) und der Hochdruckleitung (20) ein Stützelement (68) angeordnet ist, das auf seiner der Hochdruckleitung (20) zugewandten Seite der Form der Hochdruckleitung (20) angepasst ist und gegenüber dem die Spannmutter (66) drehbar ist.

3. Kraftstoffeinspritzeinrichtung nach Anspruch 1, **dadurch gekennzeichnet, dass** der Kragen (62) des Gehäuses (24) des Injektors (16) und die Öffnung (22) der Hochdruckleitung (20) jeweils zumindest annähernd konisch ausgebildet sind.

4. Kraftstoffeinspritzeinrichtung nach einem der vorstehenden Ansprüche, **dadurch gekennzeichnet, dass** die Öffnung (22) in der Hochdruckleitung (20) exzentrisch zur Längsachse (21) der Hochdruckleitung (20) angeordnet ist, insbesondere derart, dass die Öffnung (22) zumindest annähernd tangential zur Innenwand der Hochdruckleitung (20) in diese mündet.

5. Kraftstoffeinspritzeinrichtung nach einem der vorstehenden Ansprüche, **dadurch gekennzeichnet, dass** in der Hochdruckleitung (20) im Bereich von deren Verbindung mit dem Injektor (16) ein Einsatz (70) vorgesehen ist, in dem wenigstens eine Drosselstelle (72,74) zur Bildung eines definierten Durchflussquerschnitts durch die Hochdruckleitung (20) und/oder zur Zulaufbohrung (30) des Injektors (16) ausgebildet ist.

## Claims

1. Fuel injection device for an internal combustion engine having at least one high pressure line (20), through which fuel is fed to at least one injector (16), the high pressure line (20) having an opening (22) in its circumference for connection to the injector (16), which opening (22) is connected at least indirectly to a feed bore (30) which runs in a housing (24) of the injector (16), the housing (24) of the injector (16) having an outwardly pointing cylindrical extension (58), in which a slot-shaped receptacle (56) is formed, into which the high pressure line (20) is inserted transversely with respect to its longitudinal extent, the receptacle (56) being open on the side which lies opposite the orifice of the feed bore (30), and it being possible for the high pressure line (20) to be fixed in the receptacle (56) by means of a clamping element (66) which is fastened to the housing (24) of the injector (16), in such a way that the transition from the opening (22) of the high pressure line (20) to the orifice of the feed bore (30) in the receptacle (56) is sealed, **characterized in that** the clamping element is configured as a clamping nut (66) which is screwed onto the external thread (64) of the extension (58) and acts at least indirectly on the high pressure line (20), and **in that** the housing (24) of the injector (16) forms a collar (62) which surrounds the orifice of the feed bore (30) and onto which the high pressure line (20) is placed with its opening (22).

2. Fuel injection device according to Claim 1, **characterized in that** a supporting element (68) is arranged between the clamping nut (66) and the high pressure line (20), which supporting element (68) is adapted on its side which faces the high pressure line (20) to the shape of the high pressure line (20) and with respect to which the clamping nut (66) can be rotated.

3. Fuel injection device according to Claim 1, **characterized in that** the collar (62) of the housing (24) of the injector (16) and the opening (22) of the high pressure line (20) are in each case of at least approximately conical configuration.

4. Fuel injection device according to one of the preceding claims, **characterized in that** the opening (22) in the high pressure line (20) is arranged eccentrically with respect to the longitudinal axis (21) of the high pressure line (20), in particular in such a way that the opening (22) opens into the high pressure line (20) at least approximately tangentially with respect to the inner wall of the said high pressure line (20).

5. Fuel injection device according to one of the preceding claims, **characterized in that** an insert (70) is provided in the high pressure line (20) in the region of its connection to the injector (16), in which insert (70) at least one throttle point (72, 74) is configured in order to form a defined throughflow cross section through the high pressure line (20) and/or to the feed bore (30) of the injector (16).

## Revendications

1. Dispositif d'injection de carburant pour un moteur à combustion interne équipé d'au moins un conduit à haute pression (20) à travers lequel le carburant est amené à au moins un injecteur (16), le conduit à haute pression (20) comporte une ouverture (22) pratiquée dans sa circonférence par rapport à la jonction avec l'injecteur (16), ladite ouverture étant au moins indirectement reliée à un alésage d'amenée (30) s'étendant dans un carter (24) de l'injecteur (16), le carter (24) de l'injecteur (16) comportant un appendice (58) en forme de cylindre orienté vers l'extérieur dans lequel un logement (56) en forme de fente est formé dans lequel le conduit à haute pression (20) est inséré transversalement à son extension longitudinale, le logement (56) étant ouvert sur le côté opposé à l'embouchure de l'alésage d'amenée (30) et le conduit à haute pression (20) pouvant être fixé de telle sorte dans le logement (56) à l'aide d'un élément de serrage (66,) fixé au carter (24) de l'injecteur (16) que la transition de l'ouverture (22) allant du conduit à haute pression (20) jusqu'à l'embouchure de l'alésage d'amenée (30) dans le logement (56) peut être étanchéifiée, **caractérisé en ce que** l'élément de serrage prend la forme d'un écrou de serrage (66) pouvant être vissé sur le filet extérieur (64) de l'appendice (58), ledit écrou agissant au moins de façon indirecte sur le conduit à haute pression (20) et que le carter (24) de l'injecteur (16) forme un col (62) entourant l'embouchure de l'alésage d'amenée (30) sur lequel le conduit à haute pression (20) est placé avec son ouverture (22).

2. Dispositif d'injection de carburant selon la revendication 1, **caractérisé en ce qu'**un élément de maintien (68) est disposé entre l'écrou de serrage (66) et le conduit à haute pression (20), ledit élément pouvant être adapté sur son côté orienté vers le conduit à haute pression (20) à la forme du conduit à haute pression (20) et l'écrou de serrage (66) pouvant pivoter par rapport à lui.

3. Dispositif d'injection de carburant selon la revendication 1, **caractérisé en ce que** le col (62) du carter (24) de l'injecteur (16) et l'ouverture (22) du conduit à haute pression (20) sont respectivement réalisés au moins approximativement de façon conique.

4. Dispositif d'injection de carburant selon l'une quelconque des revendications précédentes, **caractérisé en ce que** l'ouverture (22) est disposée dans le conduit à haute pression (20) de façon excentrée par rapport à l'axe longitudinal (21) du conduit à haute pression (20), notamment de telle sorte que l'ouverture (22) débouche au moins approximativement tangentiellement dans ledit conduit par rapport à la paroi intérieure du conduit à haute pression (20).

5. Dispositif d'injection de carburant selon l'une quelconque des revendications précédentes, **caractérisé en ce qu'**un élément encastrable (70) est prévu dans le conduit à haute pression (20), dans la région de sa jonction avec l'injecteur (16), dans lequel au moins un point d'étranglement (72, 74) est réalisé pour la formation d'une section transversale de débit définie pratiquée à travers le conduit à haute pression (20) et/ou en direction de l'alésage d'amenée (30) de l'injecteur (16).
